# EUROPÄISCHE PATENTSCHRIFT

(11) **EP 3 076 086 B1**
(45) Veröffentlichungstag und Bekanntmachung des Hinweises auf die Patenterteilung: **04.08.2021**
(21) Anmeldenummer: 16158065.9
(22) Anmeldetag: 01.03.2016
(51) Int. Cl.: F24C 14/00

(54) **HAUSHALTSGARGERÄT UND VERFAHREN ZUM BETREIBEN EINES HAUSHALTSGARGERÄTS**
DOMESTIC COOKING APPLIANCE AND METHOD FOR OPERATING SAME
APPAREIL DE CUISSON MENAGER ET PROCEDE DE FONCTIONNEMENT D'UN APPAREIL DE CUISSON MENAGER

(30) Priorität: 30.03.2015 EP 15290087
(43) Veröffentlichungstag der Anmeldung: 05.10.2016
(73) Patentinhaber: BSH Hausgeräte GmbH, 81739 München (DE)
(72) Erfinder: Clauss, Stéphane, 67140 Stotzheim (FR); Flesch, Sebastien, 67150 Gerstheim (FR)

(56) Entgegenhaltungen:
- DE-A1- 10 060 204
- DE-A1-102006 025 508
- DE-A1-102010 017 177
- DE-A1-102010 039 515
- DE-A1-102011 017 021

## Beschreibung

Die Erfindung betrifft ein Haushaltsgargerät, aufweisend einen Garraum, mindestens eine Dosiervorrichtung zur aufeinanderfolgenden Zugabe mehrerer Behandlungszusätze zu Wasser zur Bildung eines jeweiligen Behandlungsmittels, wobei der Garraum durch die mehreren Behandlungsmittel nacheinander behandelbar ist, und ein Aufnahmemittel zur gemeinsamen Aufnahme der Behandlungsmittel nach Behandlung des Garraums. Die Erfindung betrifft auch ein Verfahren zum Betreiben, insbesondere Reinigen, eines Haushaltsgargeräts. Die Erfindung ist insbesondere vorteilhaft anwendbar auf Öfen, insbesondere mit einer Dampfgarfunktion.

EP 2 273 200 A1 offenbart ein Gargerät, umfassend einen Garraum, eine Steuerung und zumindest einen Wasseranschluss zur Zuleitung von Wasser in das Gargerät, das einen ersten Wasseranschluss mit einem ersten steuerbaren Ventil, über den dem Gargerät alkalisches Wasser zuführbar ist, einen zweiten Wasseranschluss mit einem zweiten steuerbaren Ventil, über den dem Gargerät saures Wasser zuführbar ist, wobei die beiden steuerbaren Ventile mit der Steuerung des Gargeräts in Wirkverbindung stehen; sowie ein Verfahren zur Steuerung eines solchen Gargeräts. Hierbei sind unter anderem ein hoher konstruktiver Aufwand und ein hoher Anschlussaufwand nachteilig.

DE 10 2011 010 283 A1 offenbart ein Verfahren zur Reinigung eines Haushaltsgeräts, insbesondere eines Dampfgarers, mit einem Garraum. Zunächst erfolgen in einem ersten Programmschritt eine Zudosierung einer Reinigerlösung in den Garraum und der Start eines ersten Reinigungszyklus. Daran schließt sich die Verdampfung und Verteilung der Reinigerlösung im Garraum an. Es erfolgt eine Anlösung und Sammlung von Verschmutzung im Garraum. In einem weiteren, zweiten Programmschritt wird eine Neutralisations-/Entkalkerlösung in den Garraum zudosiert und ein zweiter Reinigungszyklus gestartet. Es erfolgt die Verdampfung und Verteilung der Kondensations-/Entkalkerlösung im Garraum. Beläge werden angelöst und die verbrauchte Neutralisations-/Entkalkerlösung im Garraum gesammelt. Dieses Verfahren ist jedoch entweder wenig benutzerfreundlich oder nur aufwändig umsetzbar. Weiterer Stand der Technik ist den Dokumenten DE 100 60 204 A1 und DE 10 2010 039515 A1 zu entnehmen.

Es ist die **Aufgabe** der vorliegenden Erfindung, die Nachteile des Standes der Technik zumindest teilweise zu überwinden und insbesondere eine verbesserte Möglichkeit zur vielseitig und nutzerfreundlich umsetzbaren Reinigung von Haushaltsgargeräten bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch ein Haushaltsgargerät mit einer Dampfgarfunktion, aufweisend einen Garraum, mindestens eine Dosiervorrichtung zur aufeinanderfolgenden Zugabe mehrerer Behandlungszusätze zu Wasser zur Bildung eines jeweiligen Behandlungsmittels, wobei der Garraum durch die mehreren Behandlungsmittel nacheinander behandelbar ist, und ein Aufnahmemittel zur gemeinsamen Aufnahme der Behandlungsmittel nach Behandlung des Garraums. Ferner weist das Haushaltsgargerät einen nutzerseitig mit dem Wasser füllbaren ersten Tank auf, ist die Dosiervorrichtung dazu eingerichtet, die Behandlungszusätze geräteseitig bzw. geräteseitig steuerbar zuzugeben und ist das Aufnahmemittel als ein nutzerseitig entleerbarer Tank ausgebildet.

Dieses Haushaltsgargerät weist den Vorteil auf, dass es durch das Vorhandensein des ersten Tanks unabhängig von externen Wasseranschlüssen ist und daher für viele Arten von Gargeräten einsetzbar ist, und zwar auch für solche, die keine Dampfgarfunktion aufweisen. Zudem kann so auf eine aufwändige Anschlussverlegung und Anschlussmontage für Wasser verzichtet werden. Dennoch ist die Reinigung des Haushaltsgargeräts einfach durchführbar, da ein Nutzer nur Zugriff auf die Tanks zu haben braucht und beispielsweise während eines Reinigungsablaufs selbst keine Reinigungsflüssigkeit hinzuzugeben braucht, da dies geräteseitig geschieht. Zudem lassen sich die verbrauchten Behandlungsmittel nun besonders einfach als Mischung aus dem Garraum entfernen. Die Behandlungsmittel können insbesondere so aufeinander abgestimmt sein, dass ihre Mischung ungefährlicher ist als die einzelnen Behandlungsmittel.

Ein Behandlungszusatz oder Wirkzusatz kann ein flüssiges oder festes (z.B. pulverförmiges) Konzentrat sein, insbesondere ein in Wasser lösliches Konzentrat. Das sich aus der Zugabe ergebende Behandlungsmittel oder Wirkmittel ist insbesondere zur Behandlung des Garraums und ggf. in dem Garraum befindlicher Komponenten vorgesehen. Mindestens ein Behandlungsmittel kann ein jeweiliges Reinigungsmittel sein, z.B. zum Lösen von fetthaltigen Rückständen von Wänden des Garraums oder zum Lösen von Kalk.

Es ist eine Weiterbildung, dass ein Behandlungsmittel ein Behandlungsfluid ist, d.h., dass es als Flüssigkeit und/oder als Dampf vorliegen kann.

Es ist eine Weiterbildung, dass mindestens ein Reinigungsmittel ein Reinigungsfluid, insbesondere eine Reinigungsflüssigkeit, ist. Diese kann insbesondere dazu verwendet werden, den Garraum bzw. dessen Wände zu reinigen. Die Reinigungsflüssigkeit kann z. B. eine alkalische Flüssigkeit sein, beispielsweise um in dem Garraum bzw. an dessen Wänden befindliches Fett usw. zu entfernen. Die alkalische Flüssigkeit kann z.B. einen pH-Wert von 11 oder mehr aufweisen. Die Reinigungsflüssigkeit kann auch eine saure Flüssigkeit sein, beispielsweise um in dem Garraum bzw. an dessen Wänden befindlichen Kalk usw. zu entfernen und/oder um zuvor als Reinigungsflüssigkeit verwendete Reinigungsflüssigkeit zu neutralisieren. Die saure Flüssigkeit kann z.B. einen pH-Wert von 2 oder weniger aufweisen. Es ist eine für einen besonders sicheren Behandlungsvorgang und eine besonders sichere Entsorgung vorteilhafte Weiterbildung, dass mindestens ein Behandlungsmittel eine in Bezug auf ein zuvor eingesetztes Behandlungsmittel neutralisierende Wirkung aufweist.

Das Reinigungsmittel kann sich in einer Weiterbildung in einem dampfförmigen Zustand in dem Garraum verteilen und sich dann als Flüssigkeit auf Oberflächen (z.B. den Garraumwänden) ablagern.

Dass der Garraum durch die mehreren Behandlungsmittel nacheinander behandelbar ist, umfasst insbesondere, dass zumindest ein Behandlungsmittel aus dem Garraum in den nutzerseitig entleerbaren Tank abgelassen worden ist, bevor ein weiteres Behandlungsmittel hinzugefügt wird oder hinzufügbar ist.

Dass die Dosiervorrichtung dazu eingerichtet ist, die Behandlungszusätze geräteseitig zuzugeben, umfasst, dass ein Nutzer während eines Reinigungsprogramms die Behandlungszusätze nicht selbst hinzuzugeben braucht, sondern dies durch das Gerät durchgeführt oder veranlasst wird. Insbesondere kann so auf Zufuhrkanäle in den Garraum zum aufeinanderfolgenden nutzerseitigen Zuführen der Behandlungszusätze verzichtet werden.

Die Dosiervorrichtung kann dauerhaft in dem Gargerät eingebaut sein. Sie kann alternativ nutzerseitig bzw. von einem Nutzer einsetzbar und wieder entnehmbar sein, z.B. nur für einen Reinigungsablauf einsetzbar. In diesem Fall ist insbesondere eine Aufnahme für die Dosiervorrichtung dauerhaft in dem Gargerät vorhanden.

Unter einem Tank kann grundsätzlich jeder geeignete Behälter zur Bevorratung von Flüssigkeit(en) verstanden werden. Der Tank kann oberseitig offen oder geschlossen sein.

Erfindungsgemäß ist der nutzerseitig entleerbare Tank ein zweiter Tank.

Dadurch kann verhindert werden, dass die Mischung der Behandlungsmittel in den ersten Tank gelangt bzw. dass Rückstände der Mischung der Behandlungsmittel in dem ersten Tank zurückbleiben. Dies ist insbesondere vorteilhaft, da der erste Tank zur Zuführung von Wasser, insbesondere klarem Wasser, in den Garraum zur Speisenbehandlung benötigt wird, beispielsweise für einen Dampferzeugungsbetrieb.

Es ist eine weitere Ausgestaltung, dass zumindest der nutzerseitig entleerbare Tank außerhalb des Garraums bzw. an einer dem Garraum abgewandten Seite einer Garraumwandung angeordnet ist. So ist er gegen eine Verschmutzung während eines Garbetriebs geschützt, beispielsweise gegenüber Wrasen.

Es ist eine Weiterbildung, dass ein Boden des Garraums mit dem nutzerseitig entleerbaren Tank verbindbar ist. So kann Flüssigkeit praktisch vollständig aus dem Garraum entfernt werden. Die Verbindung (beispielsweise ein Flüssigkeitskanal) kann geräteseitig mittels einer Absperrvorrichtung wahlweise unterbrochen sein oder geöffnet werden (z.B. zum Belassen bzw. zum Ablassen eines Behandlungsmittels in den nutzerseitig entleerbaren Tank). Die Absperrvorrichtung kann z.B. ein steuerbares Ventil sein oder aufweisen.

Erfindungsgemäß weist das Haushaltsgargerät einen Flüssigkeitskreislauf auf, in dem Flüssigkeit umgewälzt wird, wobei der Garraum einen Teil des Flüssigkeitskreislaufs aufweist. Weil so Flüssigkeit aus dem Garraum abführbar ist (z.B. bodenseitig) und an anderer Stelle wieder in den Garraum einbringbar ist, wird bei Verwendung eines Behandlungsmittels in Form von Flüssigkeit eine besonders effiziente Behandlung des Garraums ermöglicht.

Erfindungsgemäß weist der Umwälzkreislauf keinen Tank als eine Komponente auf, also kein Tank einen Teil des Umwälzkreislaufs darstellt.

Es ist eine für eine noch effizientere Behandlung des Garraums vorteilhafte Weiterbildung, dass das Haushaltsgargerät mindestens eine Fluidverteileinrichtung zum Verteilen von in den Garraum einzubringendem Fluid aufweist. So wird eine besonders großflächige Benetzung des Garraums bzw. seiner Wände mit dem Fluid ermöglicht. Es ist eine Weiterbildung davon, dass die Fluidverteileinrichtung dazu eingerichtet ist, Flüssigkeit in dem Garraum zu verteilen. Eine solche Flüssigkeitsverteileinrichtung kann z.B. eine Düse oder einen Zerstäuber aufweisen. Sie kann beispielsweise dazu eingerichtet sein, Flüssigkeit unter Druck auf die Wände des Garraums zu sprühen und/oder die Flüssigkeit fein in den Garraum zu zerstäuben. Es ist noch eine Weiterbildung davon, dass die Fluidverteileinrichtung dazu eingerichtet ist, Dampf in den Garraum einzubringen oder in dem Garraum zu verteilen. Eine solche Fluidverteileinrichtung kann z.B. einen außerhalb des Garraums angeordneten Dampferzeuger aufweisen. Sie kann aber auch eine in dem Garraum befindliche Verdampferschale o.ä. aufweisen.

Es ist eine Weiterbildung davon, dass das Haushaltsgargerät eine Pumpe zum Pumpen von Flüssigkeit aus dem ersten Tank aufweist, beispielsweise auch zum Umwälzen der Flüssigkeit.

Erfindungsgemäß gibt die mindestens eine Dosiervorrichtung mindestens einen Behandlungszusatz in den Garraum ab. Dadurch lässt sich ein besonders einfacher Aufbau erreichen, insbesondere falls alle Behandlungszusätze in den Garraum abgebbar sind.

Mindestens eine Dosiervorrichtung kann ein Dosierventil zum dosierten Ablassen mindestens eines Behandlungszusatzes aufweisen.

Es ist eine besonders nutzerfreundliche und einfach umsetzbare Weiterbildung, dass die mindestens eine Dosiervorrichtung mindestens eine durch den Garraum einsetzbare Kartusche ist. Die Kartusche kann dazu insbesondere eine Einmal- oder Wegwerf-Kartusche sein. Die Kartusche kann beispielsweise eine Reinigungskartusche der Fa. Gaggenau sein. Die Kartusche kann insbesondere mehrere Kammern aufweisen, in denen jeweilige Behandlungszusätze untergebracht sind. Die Kartusche kann gegen den Garraum z.B. durch jeweilige Absperrwände aus Wachs o.ä. abgetrennt sein. Die aufeinander folgende Abgabe der Behandlungszusätze in den Garraum kann beispielsweise geräteseitig dadurch gesteuert werden, dass die Absperrwände eine unterschiedliche Schmelztemperatur aufweisen und das Haushaltsgargerät dazu eingerichtet ist, eine Garraumtemperatur entsprechend einem Zeitpunkt der gewünschten Abgabe eines Behandlungszusatzes einzustellen.

Es ist noch eine Ausgestaltung, dass Erfindungsgemäß weist das Haushaltsgargerät eine Dampfgarfunktion auf und insbesondere zur Durchführung der Dampfgarfunktion der erste Tank dazu vorgesehen ist, nutzerseitig mit zu verdampfendem Wasser füllbar zu sein. So lässt sich der erste Tank des Haushaltsgargeräts für mehrere Einsatzzwecke nutzen.

Die Dampfgarfunktion kann insbesondere durch eine Erhitzung zumindest eines Teils des Bodes des Garraums erreicht werden, so dass auf diesem Teil des Bodes befindliches Wasser verdampfen kann. Dieser Teil kann beispielsweise eine Verdampferschale sein. Das Haushaltsgargerät mag dazu bodenseitige Heizelemente aufweisen, insbesondere im Bereich der Verdampferschale. Auch mag die Verdampferschale eine Ablassöffnung zum Ablassen von Flüssigkeit aufweisen, z.B. in den nutzerseitig entleerbaren Tank.

Allgemein kann anstelle einer Verdampferschale auch ein Dampferzeuger vorhanden sein, der außerhalb des Garraums angeordnet ist.

Es ist außerdem eine Ausgestaltung, dass das Haushaltsgargerät ein Backofen mit Dampfgarfunktion ist, da bei einem Backofen typischerweise ein besonders hoher Reinigungsbedarf besteht und Backöfen in der Regel keinen Wasseranschluss aufweisen. Bei dem vorliegenden Haushaltsgargerät kann beispielsweise auf eine Pyrolysefunktion verzichtet werden. Für den Fall eines Backofens kann der Garraum auch als ein Ofenraum bezeichnet werden. Der Backofen kann eine Dampfgarfunktion aufweisen. Das Haushaltsgargerät kann aber z.B. auch ein Mikrowellengerät oder ein reiner Dampfgarer sein.

Es ist ferner eine Ausgestaltung, dass das Haushaltsgargerät mindestens einen Sensor zum Detektieren mindestens einer Eigenschaft eines Inhalts zumindest des nutzerseitig entleerbaren Tanks aufweist. Dadurch kann eine in dem jeweiligen Tank befindliche Flüssigkeit auf einen vorgegebenen Sollwert oder Sollbereich eingestellt werden und/oder mit Erreichen eines vorgegebenen Werts oder Wertebereichs mindestens eine Aktion ausgelöst werden, z.B. ein optisches und/oder akustisches Warnsignal ausgelöst oder ausgeschaltet werden, ein Tank entriegelt werden usw.

Es ist eine Weiterbildung, dass mindestens ein Sensor ein pH-Sensor ist. Dadurch kann ein pH-Wert einer Flüssigkeit in dem nutzerseitig entleerbaren Tank überprüft werden. Beispielsweise kann so überprüft werden, ob ein Inhalt des nutzerseitig entleerbaren Tanks ausreichend neutral ist, um sicher entnommen oder abgelassen werden zu können.

Es ist auch eine Weiterbildung, dass mindestens ein Sensor ein Temperatursensor ist. Dadurch kann eine Temperatur einer Flüssigkeit in dem nutzerseitig entleerbaren Tank überprüft werden. Beispielsweise kann so überprüft werden, ob ein Inhalt des nutzerseitig entleerbaren Tanks ausreichend kalt ist, um sicher entnommen oder abgelassen werden zu können.

Es ist auch eine Weiterbildung, dass mindestens ein Sensor ein Füllstandssensor ist. Dadurch kann ein Füllstand einer Flüssigkeit in dem nutzerseitig entleerbaren Tank überprüft werden. Beispielsweise kann so überprüft werden, ob der nutzerseitig entleerbare Tank droht, überzulaufen.

Erfindungsgemäß ist zumindest der zweite Tank entnehmbar. Die Entnehmbarkeit erleichtert einem Nutzer ein Entleeren des nutzerseitig entleerbaren Tanks und gegebenenfalls ein Befüllen des ersten Tanks mit klarem Wasser.

Es ist außerdem noch eine Ausgestaltung, dass zumindest der nutzerseitig entleerbare Tank durch das Haushaltsgargerät wahlweise gegen eine Entnahme verriegelbar und zur Entnahme entriegelbar ist. Dazu kann das Haushaltsgargerät z.B. eine entsprechende Verriegelungseinrichtung aufweisen, die beispielsweise mit einer Steuereinrichtung des Gargeräts verbunden ist und über diese ansteuerbar ist. So kann z.B. verhindert werden, dass der nutzerseitig entleerbare Tank während einer Behandlung mittels eines Behandlungsmittels, bei einer zu heißen Flüssigkeit, bei einer nicht ausreichend neutralen Flüssigkeit usw. nicht entnommen werden kann. Die Steuereinrichtung kann dazu mit einem entsprechenden Sensor verbunden sein.

Falls vorhanden, können z.B. auch die Pumpe und die Absperrvorrichtung mit der Steuereinrichtung des Haushaltsgargeräts verbunden sein und durch diese Steuereinrichtung gesteuert werden. Dies unterstützt einen automatischen Betrieb des Haushaltsgargeräts weiter.

Die Aufgabe wird auch gelöst durch ein Verfahren zum Betreiben eines Haushaltsgargeräts wie oben beschrieben, bei dem in einem Behandlungsablauf, insbesondere Reinigungsablauf, mittels des Haushaltsgargeräts (a) aus einem ersten, nutzerseitig füllbaren ersten Tank stammendes Wasser in einen Garraum verbracht wird, (b) ein erster Behandlungszusatz in den Garraum zugegeben wird, um mit dem Wasser ein erstes Behandlungsmittel zu bilden, (c) das erste Behandlungsmittel für eine erste Zeitdauer auf den Garraum einwirkt, (d) das erste Behandlungsmittel in einen nutzerseitig entleerbaren Tank abgelassen wird, (e) erneut aus dem ersten Tank stammendes Wasser in den Garraum verbracht wird, (f) ein zweiter Behandlungszusatz in den Garraum verbracht wird, um mit dem Wasser ein zweites Reinigungsmittel zu bilden, (g) das zweite Behandlungsmittel für eine zweite Zeitdauer auf den Garraum einwirkt und (h) das zweite Behandlungsmittel in den nutzerseitig entleerbaren Tank abgelassen wird.

Das Verfahren kann analog zu dem Haushaltsgargerät ausgebildet werden und weist die gleichen Vorteile auf.

Das Verfahren läuft insbesondere - außer zur Füllung des ersten Tanks mit Wasser und zum Entleeren eines Tanks - automatisch ab.

Ferner kann das erste Behandlungsmittel z.B. ein alkalisches Fluid sein.

Auch ist es eine Ausgestaltung, dass das zweite Behandlungsmittel ein das erste Behandlungsmittel neutralisierendes Fluid ist, z.B. ein saures Fluid.

Es ist für eine besonders effektive Reinigung vorteilhafte Ausgestaltung, dass das erste Behandlungsmittel und/oder das zweite Behandlungsmittel mittels mindestens eines Heizelements des Haushaltsgargeräts erwärmt werden können bzw. erwärmbar sind. Insbesondere können das erste Behandlungsmittel und/oder das zweite Behandlungsmittel so zumindest teilweise verdampft werden. Das mindestens eine Heizelement kann beispielsweise einer in dem Garraum befindlichen Verdampferschale zugeordnet sein. Das mindestens eine Heizelement kann auch einem außerhalb des Garraums angeordneten Dampferzeuger zugeordnet sein. Jedoch kann das Erwärmen auch ohne ein Verdampfen durchgeführt werden, z.B. durch ein Erwärmen des Garraums auf eine gewünschte Garraumtemperatur.

Insbesondere in Kombination damit, aber auch alleinstehend, ist es für eine gründliche Behandlung des Garraums vorteilhaft, wenn die Behandlungsmittel umgewälzt werden, insbesondere wenn sie in den Garraum eingesprüht werden. Vorteilhafterweise lassen sich so auch bodenferne Bereiche des Garraums einfacher mit Behandlungsmittel benetzen. Das Einsprühen, insbesondere über eine Düse, ermöglicht zusätzlich eine mechanische Einwirkung auf Verschmutzungen und auch so eine verbesserte Reinigungswirkung.

Insbesondere Schritt (c) und/oder Schritt (g) können ein Erwärmen und/oder ein Umwälzen der jeweiligen Behandlungsmittel umfassen.

Auch kann vor Schritt (a) oder zwischen den Schritten (d) und (e) der erste Tank nutzerseitig mit klarem Wasser gefüllt werden.

Der Schritt (e) kann ein direktes Verbringen von Wasser aus dem ersten Tank in den Garraum oder ein indirektes Verbringen von Wasser aus dem ersten Tank in den Garraum (z.B. über einen Zwischenspeicher) umfassen.

Auch ist es eine Ausgestaltung, dass zumindest der nutzerseitig entleerbare Tank abhängig von einem durch mindestens einen Sensor detektierten Messwert wahlweise verriegelt und entriegelt wird. Die Verriegelung kann allgemein aber auch ohne einen Sensor gesteuert sein, z.B. durch einen Zeitpunkt eines Beginns und eines Endes eines Reinigungsprogramms.

Ferner ist es eine Weiterbildung, dass sich den Behandlungsvorgängen ein Spülvorgang anschließt, bei dem der Garraum mit klarem Wasser behandelt wird, um auch geringe Rückstände von Behandlungsmittel zu entfernen. Das klare Wasser kann ebenfalls erhitzt (insbesondere verdampft) und/oder umgewälzt werden. Das Wasser kann nach Durchführung des Spülvorgangs auch in den nutzerseitig entleerbaren Tank angelassen werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt als Schnittdarstellung in Seitenansicht ein Haushaltsgargerät gemäß einem ersten nicht erfindungsgemäßen Ausführungsbeispiel;
- Fig.2: zeigt einen nicht erfindungsgemäßen Reinigungsablauf des Haushaltsgargeräts gemäß dem ersten nicht erfindungsgemäßen Ausführungsbeispiel;
- Fig.3: zeigt als Schnittdarstellung in Seitenansicht ein Haushaltsgargerät gemäß der erfindungsgemäßen Ausführung;
- Fig.4: zeigt als Schnittdarstellung in Seitenansicht ein Haushaltsgargerät gemäß einem zweiten nicht erfindungsgemäßen Ausführungsbeispiel; und
- Fig.5: zeigt als Schnittdarstellung in Seitenansicht ein Haushaltsgargerät gemäß einem dritten nicht erfindungsgemäßen Ausführungsbeispiel.

**Fig.1** zeigt als Schnittdarstellung in Seitenansicht ein nicht erfindungsgemäßes Haushaltsgargerät in Form eines Dampfbackofens 1. Der Dampfbackofen 1 weist einen Garraum 2 auf, dessen Wandung auch als Muffel bezeichnet werden kann. Der Garraum 2 ist mittels elektrisch betriebener Heizungen 3 und 4 erhitzbar, die mittels eines Steuergeräts 5 aktiviert und/oder deaktiviert werden können. Die Heizung 3 entspricht hier einem Unterhitzeheizkörper, die Heizung 4 einem Oberhitzeheizkörper. Eine Umluftheizung mag auch vorhanden sein, ist aber nicht gezeigt.

In eine Decke des Garraums 2 ist eine Dosiervorrichtung in Form einer Reinigungskartusche K einsetzbar, die zwei Kammern C1 und C2 aufweist. In einem unverbrauchten Zustand ist die erste Kammer C1 mit einem alkalischen Reinigungszusatz B1 gefüllt, während die zweite Kammer C2 mit einem sauren Behandlungszusatz B2 gefüllt ist. Dosieröffnungen (o. Abb.) der Kammern C1 und C2 sind gegenüber dem Garraum 2 mittels jeweiliger Verschlusselemente abgetrennt, die temperaturabhängig schmelzen können, da sie z.B. aus Wachs bestehen. Die Verschlusselemente sind also dem Garraum 2 ausgesetzt. Dabei ist eine Schmelztemperatur des Verschlusselements der ersten Kammer C1 niedriger als eine Schmelztemperatur des Verschlusselements der zweiten Kammer C2. Bei offenen Dosieröffnungen werden die Zusätze B1 bzw. B2 direkt in den Garraum 2 abgegeben.

Der Dampfbackofen 1 weist ferner einen nutzerseitig entnehmbaren und füllbaren ersten Tank 6 auf. In dem ersten Tank 6 kann mittels einer Pumpe 7 Flüssigkeit aus dem ersten Tank 6 abgesaugt werden, und zwar zu einer deckenseitig in dem Garraum 2 angebrachten Düse 8. Mittels der Düse 8 kann die Flüssigkeit in dem Garraum 2 verteilt werden.

Sich an einem Boden 9 des Garraums 2 sammelnde Flüssigkeit fließt in eine Schale ("Verdampferschale 10"). Die Verdampferschale 10 ist mittels des Unterhitzeheizkörpers 3 so stark erwärmbar, dass darin befindliche Flüssigkeit verdampfen kann. Es ist so möglich, durch Einfüllen von klarem Wasser in den ersten Tank 6 und ohne Reinigungskartusche K einen Dampfgarbetrieb durchzuführen.

Die Kartusche K kann insbesondere so angeordnet sein, dass die Zusätze B1 bzw. B2 bei offenen Dosieröffnungen direkt in die Verdampferschale 10 fallen.

Der Dampfbackofen 1 weist ferner einen zweiten Tank 12 auf, der außerhalb des Garraums 2 angeordnet ist (hier: unterseitig davon) und nutzerseitig entnehmbar und entleerbar ist. Der zweite Tank 12 ist über ein Absperrventil 13 mit der Verdampferschale 10 verbindbar, so dass bei einer entsprechenden Öffnung des Absperrventils 13 Flüssigkeit aus der Verdampferschale 10 in den zweiten Tank 12 ablassbar ist. Also kann in einer Öffnungsstellung des Absperrventils 13 in der Verdampferschale 10 befindliche Flüssigkeit aus dem Garraum 2 in den zweiten Tank 12 fließen, während in einer Schließstellung des Absperrventils 13 die Flüssigkeit in dem Garraum 2 gehalten wird.

Dem zweiten Tank 12 ist mindestens ein Sensor 14 zugeordnet, der mit der Steuereinrichtung 5 verbunden ist, so dass die Steuereinrichtung 5 den Dampfbackofen 1 auch aufgrund von durch den mindestens einen Sensor 14 erzeugten Messwerten steuern kann. Der mindestens eine Sensor 14 kann z.B. einen pH-Sensor, einen Temperatursensor und/oder einen Füllstandssensor umfassen.

Beispielsweise kann die Steuereinrichtung 5 auf Grundlage der Messwerte eine Verriegelungseinrichtung (o. Abb.) für den ersten Tank 6 und/oder für den zweiten Tank 12 ansteuern. Der erste Tank 6 und der zweite Tank 12 sind also mittels der Steuereinrichtung 5 wahlweise gegen eine Entnahme verriegelbar und für eine Entnahme entriegelbar.

**Fig.2** zeigt einen Ablauf eines nicht erfindungsgemäßen Reinigungsverfahrens (S1 bis S14) zum Reinigen des Garraums 2.

In einem ersten Schritt S1 wird von einem Nutzer eine noch unverbrauchte Reinigungskartusche K in die Decke des Garraums 2 eingesetzt, z.B. dort verschraubt, eingesteckt, verrastet oder eingeklemmt.

Zudem entnimmt der Nutzer in einem zweiten Schritt S2 den ersten Tank 6 aus dem Dampfbackofen 1, füllt ihn mit klarem Wasser und setzt ihn wieder in den Dampfbackofen 1 ein.

In einem dritten Schritt S3 aktiviert der Nutzer - bei geschlossenem Garraum 2 - einen Reinigungsablauf, z.B. ein Reinigungsprogramm, des Dampfbackofens 1.

Dadurch wird in einem Schritt S4 geräteseitig mittels Steuerung durch die Steuereinrichtung 5 ein Teil des in dem ersten Tank 6 befindlichen Wassers mittels der Pumpe 7 in den Garraum 2 gepumpt, wo es sich in der Verdampferschale 10 sammelt.

Auch wird folgend auf Schritt S3 in einem Schritt S5 der Garraum 2 erhitzt, und zwar unter Nutzung des Unterhitzeheizkörpers 3, so dass das in der Verdampferschale 10 befindliche Wasser zur Verdampfung gebracht wird. Sich an den Wänden des Garraums 2 niederschlagendes Wasser fließt wieder in die Verdampferschale 10. Die Verdampferschale 10 ist also vorteilhafterweise immer mit Wasser gefüllt.

Erreicht oder überschreitet eine Garraumtemperatur des Garraums 2 den Schmelzpunkt des Verschlusselements der ersten Kammer C1, schmilzt dieses Verschlusselement, so dass die zugehörige Dosieröffnung zu der ersten Kammer C1 freigegeben wird und der erste Reinigungszusatz B1 in die Verdampferschale 10 fällt. Dort vermischt sich der erste Reinigungszusatz B1 zur Bildung des ersten, flüssigen Reinigungsmittels mit dem Wasser. Das erste Reinigungsmittel ist z.B. eine alkalische Flüssigkeit, insbesondere Lösung, die insbesondere zum Lösen von Fett usw. geeignet ist. Der Dampfbackofen 1 kann also durch ein geeignetes Einstellen der Garraumtemperatur den Zeitpunkt der Zugabe des ersten Reinigungszusatzes B1 steuern. Der Dampfbackofen 1 hält nun die Garraumtemperatur zunächst auf einem Niveau, das unter der Schmelztemperatur des Verschlusselements der zweiten Kammer C2 liegt.

In einem folgenden Schritt S6 wird das erste Reinigungsmittel für eine vorbestimmte (erste Reinigungs-) Zeitdauer in dem Garraum 2 belassen. Durch die - optional - anhaltende Verdampfung des ersten Reinigungsmittels wird dieses großflächig auf die Wände des Garraums 2 verteilt.

Nach Ende der ersten Reinigungszeitdauer wird in einem Schritt S7 - optional - zumindest der Unterhitzeheizkörper 3 abgeschaltet und durch Öffnen des Absperrventils 13 das erste Reinigungsmittel in den zweiten Tank 12 abgelassen.

In einem folgenden Schritt S8 wird - bei nun wieder geschlossenem Absperrventil 13 - geräteseitig mittels der Steuereinrichtung 5 ein weiterer Teil des in dem ersten Tank 6 befindlichen Wassers mittels der Pumpe 7 in den Garraum 2 gepumpt, wo es sich wieder in der Verdampferschale 10 sammelt. Dabei wird auch zumindest der Unterhitzeheizkörpers 3 zur Verdampfung des in der Verdampferschale 10 befindlichen Wassers wieder angeschaltet (falls er nicht schon angeschaltet geblieben war).

Die Steuereinrichtung 5 stellt die Garraumtemperatur nun auf einen Wert ein, der oberhalb des Schmelzpunkts des Verschlusselements der zweiten Kammer C2 liegt. Dadurch wird in einem folgenden Schritt S9 die Dosieröffnung zu der zweiten Kammer C2 freigegeben, so dass nun der zweite Reinigungszusatz B2 in die Verdampferschale 10 fällt. Dort vermischt er sich mit Wasser zur Bildung eines zweiten Reinigungsmittels. Das zweite Reinigungsmittel ist hier z.B. eine saure Flüssigkeit, insbesondere Lösung, die insbesondere zum Entkalken des Garraums 2 einsetzbar ist. Der Dampfbackofen 1 kann also durch ein geeignetes Einstellen der Garraumtemperatur den Zeitpunkt der Zugabe des zweiten Reinigungszusatzes B2 steuern.

In einem folgenden Schritt S10 wird das zweite Reinigungsmittel für eine vorbestimmte (zweite Behandlungs-) Zeitdauer in dem Garraum 2 belassen. Durch die - optional - anhaltende Verdampfung des zweiten Reinigungsmittels wird dieses großflächig auf die Wände des Garraums 2 verteilt.

Nach Ende der ersten Reinigungszeitdauer wird in einem Schritt S11 - optional - zumindest der Unterhitzeheizkörper 3 abgeschaltet und das Absperrventil 13 geöffnet. Dadurch wird auch das zweite Reinigungsmittel in den zweiten Tank 12 abgelassen.

In dem zweiten Tank 12 vermischen sich die beiden Reinigungsmittel, wodurch sie sich so weit neutralisieren, dass sie keine Gefahr für einen Nutzer darstellen. Die Menge der Zusätze B1 und B2 sind so bemessen, dass sich die Neutralisierung ergibt.

Optional kann nun in einem Schritt S12 durch den Dampfbackofen 1 ein Spülablauf initiiert werden, in dem wiederum Wasser aus dem ersten Tank 6 in den Garraum 2 verbracht wird und dort nun ohne Zusätze z.B. verdampft wird. Dadurch können Reste von Reinigungsmittel entfernt werden. Das Wasser kann gegen Ende des Spülablaufs auch in den zweiten Tank 12 abgelassen werden.

Folgend kann - ggf. nach einer Entriegelung des zweiten Tanks 12, wenn über den Sensor 14 und die Steuereinrichtung 5 eine sichere Entnahmemöglichkeit festgestellt worden ist - in einem Schritt S13 der zweite Tank 12 von einem Nutzer entnommen und entleert werden.

In einem folgenden Schritt S14 kann die nun verbrauchte Reinigungskartusche K von einem Nutzer entnommen und entsorgt werden.

**Fig.3** zeigt als Schnittdarstellung in Seitenansicht das erfindungsgemäße Haushaltsgargerät in Form eines Dampfbackofens 15. Der Dampfbackofen 15 unterscheidet sich von dem Dampfbackofen 15 dadurch, dass er die Möglichkeit einer Umwälzung eines Behandlungsmittels zulässt, was eine erheblich effektivere Behandlung des Garraums ermöglicht.

Dazu ist beispielhaft anstelle des Absperrventils 13 oder zusätzlich zum Absperrventil 13 (nicht gezeigt) ein 3/2-Wegeventil 16 vorhanden. In einer ersten Schaltstellung öffnet das erste 3/2-Wege-Ventil 16 eine Verbindung zwischen der Verdampferschale 10 und - über eine Verbindungsleitung 18 - einem zweiten 3/2-Wegeventil 17 und sperrt die Verbindung zwischen der Verdampferschale 10 und dem zweiten Tank 12. Dadurch kann Flüssigkeit aus der Verdampferschale 10 zu dem zweiten 3/2-Wegeventil 17 fließen. In einer zweiten Schaltstellung sperrt das erste 3/2-Wege-Ventil 16 die Verbindung zwischen der Verdampferschale 10 und dem zweiten 3/2-Wegeventil 17 und öffnet die Verbindung zwischen der Verdampferschale 10 und dem zweiten Tank 12. Dadurch kann Flüssigkeit aus der Verdampferschale 10 in den zweiten Tank 12 abfließen.

Während sich das erste 3/2-Wege-Ventil 16 in seiner ersten Schaltstellung befindet, befindet sich das zweite 3/2-Wege-Ventil 17 in seiner ersten Schaltstellung, bei der es eine Verbindung zwischen dem ersten 3/2-Wegeventil 16 und der Düse 8 öffnet und eine Verbindung zwischen dem ersten 3/2-Wegeventil 16 und dem ersten Tank sperrt. Dann kann durch einen Betrieb der Pumpe 7 eine Umwälzung eines in dem Garraum 2 befindlichen Behandlungsmittels an der Verdampferschale 10 aus dem Garraum 2 heraus und über die Düse druckbeaufschlagt wieder in den Garraum 2 hinein stattfinden, was eine Behandlungswirkung, insbesondere Reinigungswirkung, erheblich verbessert.

Befindet sich das zweite 3/2-Wege-Ventil 17 hingegen in seiner zweiten Schaltstellung, kann die Pumpe 7 Wasser aus dem ersten Tank 6 in den Garraum 2 pumpen, und zwar hier auch über die Düse 8. Falls kein Absperrventil 13 vorhanden ist, kann das erste 3/2-Wegeventil 16 vorteilhafterweise auch eine Absperrstellung gegenüber den Garraum 2 einnehmen, bei der keine Flüssigkeit weitergeleitet wird.

**Fig.4** zeigt als Schnittdarstellung in Seitenansicht nicht erfindungsgemäßes Haushaltsgargerät in Form eines Dampfbackofens 21. Der Dampfbackofen 21 ist ähnlich wie der Dampfbackofen 1 aufgebaut, unterscheidet sich von diesem jedoch durch ein Vorhandensein eines fest in dem Dampfbackofen 21 installierten Zwischenspeichers 22.

Zudem ist nun ein erstes 3/2-Wege-Ventil 23 anstelle des Absperrventils 13 vorhanden. In einer ersten Schaltstellung öffnet das erste 3/2-Wege-Ventil 23 eine Verbindung zwischen der Verdampferschale 10 und dem ersten Tank 6 und sperrt die Verbindung zwischen der Verdampferschale 10 und dem zweiten Tank 12. Dadurch kann Flüssigkeit aus der Verdampferschale 10 in den ersten Tank 6 abfließen. In einer zweiten Schaltstellung sperrt das erste 3/2-Wege-Ventil 23 die Verbindung zwischen der Verdampferschale 10 und dem ersten Tank 6 und öffnet die Verbindung zwischen der Verdampferschale 10 und dem zweiten Tank 12. Dadurch kann Flüssigkeit aus der Verdampferschale 10 in den zweiten Tank 12 abfließen.

Auch ist nun zwischen der Pumpe 7 und dem Garraum 2 sowie zwischen der Pumpe 7 und dem Zwischenspeicher 22 ein zweites 3/2-Wege-Ventil 24 vorhanden. In einer ersten Schaltstellung öffnet das zweite 3/2-Wege-Ventil 24 eine Verbindung zwischen dem ersten Tank 6 und dem Garraum 2 und sperrt die Verbindung zu dem Zwischenspeicher 22. Dadurch kann Flüssigkeit aus dem ersten Tank 6 in den Garraum 2 gepumpt werden. In einer zweiten Schaltstellung sperrt das zweite 3/2-Wege-Ventil 24 die Verbindung zwischen dem ersten Tank 6 und dem Garraum 2 und öffnet die Verbindung zwischen dem ersten Tank 6 und dem Zwischenspeicher 22. Dadurch kann Flüssigkeit aus dem ersten Tank 6 in den Zwischenspeicher 22 gepumpt werden. Das Füllvolumen des Zwischenspeichers 22 ist insbesondere mindestens so groß wie das Füllvolumen des ersten Tanks 6, braucht es aber grundsätzlich nicht zu sein.

Darüber hinaus ist ein Ablauf des Zwischenspeichers 22 über ein Absperrventil 25 mit dem Garraum 2 verbunden, insbesondere mit der Düse 8.

Dieses Ausführungsbeispiel ergibt den Vorteil, dass nun Flüssigkeit aus dem Garraum 2 umwälzbar ist, wie im Folgenden genauer dargestellt wird.

Und zwar wird nun vor Schritt S6 das gesamte klare Wasser aus dem ersten Tank 6 in den Zwischenspeicher 22 gepumpt, wozu sich das zweite 3/2-Wege-Ventil 24 in der zweiten Schaltstellung befindet. Durch Öffnen des Absperrventils 25 kann Wasser aus dem Zwischenspeicher 22 portionsweise in den Garraum 2 abgelassen werden, z.B. für die Schritte S4, S8 und - falls durchgeführt - S12.

Beispielsweise in den Schritten S6 und/oder S10 und/oder beim Klarspülen kann nun in dem Garraum 2 befindliche Flüssigkeit durch Betätigen der Pumpe 7 umgewälzt werden. Befinden sich die 3/2-Wege-Ventile 23 und 24 nämlich in ihren ersten Schaltstellungen, kann in der Verdampferschale 10 befindliche Flüssigkeit in den ersten Tank 6 fließen und durch die Pumpe 7 direkt wieder in den Garraum 2 gepumpt werden. Der Dampfbackofen 21 stellt dann also einen Flüssigkeitskreislauf bereit, wobei der Garraum 2, der erste Tank 6 und die Pumpe 7 Teile davon darstellen. Ein verbessertes Verteilen der Flüssigkeit in dem Garraum 2 wird während des Umwälzens auch durch das Vorsehen der Düse 8 erreicht, durch welche die Flüssigkeit großflächig in dem Garraum 2 verteilt wird. Zudem kann durch das Umwälzen eine größere Menge an Reinigungsmittel verwendet werden als in die Verdampferschale 10 passt.

Zum Ablassen von Flüssigkeit in den zweiten Tank 12 kann das 3/2-Wege-Ventil 23 in die zweite Schaltstellung umgeschaltet werden. Zum vollständigen Ablassen von Flüssigkeit in den zweiten Tank 12 kann die Pumpe 7 nach Umschalten des 3/2-Wege-Ventils 23 in die zweite Schaltstellung noch eine Zeitlang nachlaufen.

Der Umwälzkreislauf kann auch an dem ersten Tank 6 vorbeilaufen, z.B. analog zu Fig.3. Der Umwälzkreislauf kann auch eine eigenständige Pumpe aufweisen.

**Fig.5** zeigt als Schnittdarstellung in Seitenansicht ein nicht erfindungsgemäßes Haushaltsgargerät in Form eines Dampfbackofens 31.

Der Dampfbackofen 31 ist ähnlich wie der Dampfbackofen 21 aufgebaut, unterscheidet sich von dem Dampfbackofen 1 jedoch durch das Fehlen des zweiten Tanks 12. Somit ist nun der erste Tank 6 auch als der nutzerseitig entleerbare Tank vorgesehen. Anstelle des 3/2-Wege-Ventils 23 ist ein einfaches Absperrventil 32 vorgesehen, das zum Umwälzen der Flüssigkeit und zum Ablassen der Flüssigkeit in den ersten Tank 6 geöffnet ist.

Selbstverständlich ist die vorliegende Erfindung nicht auf das gezeigte Ausführungsbeispiel beschränkt.

So kann auf die Düse 8 verzichtet werden und Flüssigkeit gezielt in die Verdampferschale geleitet werden.

Auch kann der Garraum 2 allgemein durch mehr als zwei Behandlungsmittel nacheinander behandelt werden.

Es braucht auch keine Kartusche verwendet zu werden, sondern es kann z.B. auch eine festinstallierte Dosiervorrichtung verwendet werden.

Ferner brauchen die Verfahrensschritte nicht in der angegebenen Reihenfolge durchgeführt zu werden. So können z.B. die Schritte S1 und S2 auch in umgekehrter Reihenfolge ausgeführt werden.

Darüber hinaus kann bei einem Dampfbehandlungsgerät als dem Gargerät die Verdampferschale in dem Garraum fehlen und stattdessen ein Dampferzeuger vorhanden sein, insbesondere außerhalb des Garraums. Der Dampferzeuger kann beispielsweise den Zwischenspeicher als Flüssigkeitsspeicher aufweisen und in dem Zwischenspeicher befindliche Flüssigkeit zur Einleitung in den Garraum verdampfen.

Anstelle nur einer Pumpe können auch mehrere Pumpen vorhanden sein, z.B. eine Pumpe zum Abpumpen des Wassers aus dem ersten Tank und eine Pumpe zum Umwälzen. Dies kann vorteilhaft sein, da diese beiden Funktionen unterschiedliche technische Anforderungen aufweisen können.

Zudem kann anstelle der Verdampferschale ein außerhalb des Garraums angeordneter Dampferzeuger vorhanden sein. Dieser kann z.B. zwischen einer Druckseite der Pumpe und dem Garraum oder zwischen dem Zwischenspeicher und dem Garraum angeordnet sein. Auch kann der Zwischenspeicher einen Teil des Dampferzeugers darstellen.

### Bezugszeichenliste

- 1: Dampfbackofen
- 2: Garraum
- 3: Heizung
- 4: Heizung
- 5: Steuereinrichtung
- 6: Erster Tank
- 7: Pumpe
- 8: Düse
- 9: Boden
- 10: Verdampferschale
- 12: Zweiter Tank
- 13: Absperrventil
- 14: Sensor
- 15: Dampfbackofen
- 16: Erstes 3/2-Wege-Ventil
- 17: Zweites 3/2-Wege-Ventil
- 18: Verbindungsleitung
- 21: Dampfbackofen
- 22: Zwischenspeicher
- 23: Erstes 3/2-Wege-Ventil
- 24: Zweites 3/2-Wege-Ventil
- 25: Absperrventil
- 31: Dampfbackofen
- 32: Absperrventil
- K: Reinigungskartusche
- C1: erste Kammer
- C2: zweite Kammer
- B1: aklalischer Reinigungszusatz
- B2: saurer Reinigungszusatz
- S1: Einsetzen der Kartusche
- S2: Befüllen des ersten Tanks mit klarem Wasser
- S3: Aktivierung des Reinigungsablaufes
- S4: automatische Befüllung der Verdampferschale
- S5: Bildung des ersten Reinigungsmittels
- S6: Einwirkung des ersten Reinigungsmittels
- S7: Ablassen des ersten Reinigungsmittels
- S8: automatische Befüllung der Verdampferschale
- S9: Bildung des zweiten Reinigungsmittels
- S10: Einwirken des zweiten Reinigungsmittels
- S11: Ablassen des zweiten Reinigungsmittels
- S12: Spülung des Garraums
- S13: Entriegelung/Entnahme/Leerung des zweiten Tanks
- S14: Entnahme verbrauchter Kartusche

## Patentansprüche

1. Haushaltsgargerät (15) mit einer Dampfgarfunktion, aufweisend
- einen Garraum (2),
- mindestens eine Dosiervorrichtung (K) zur aufeinanderfolgenden Zugabe mehrerer Behandlungszusätze (B1, B2) zu Wasser zur Bildung eines jeweiligen flüssigen Behandlungsmittels, wobei die Dosiervorrichtung (K) dazu eingerichtet ist, die Behandlungszusätze (B1, B2) geräteseitig zuzugeben,
- wobei der Garraum (2) durch die mehreren Behandlungsmittel nacheinander behandelbar ist, und
- ein Aufnahmemittel zur gemeinsamen Aufnahme der Behandlungsmittel nach der jeweiligen Behandlung des Garraums (2),
**dadurch gekennzeichnet, dass**
- das Haushaltsgargerät (1) einen nutzerseitig mit dem Wasser füllbaren ersten Tank (6) aufweist,
- der erste Tank (6) zur Durchführung der Dampfgarfunktion und zur Bildung des jeweiligen flüssigen Behandlungsmittels nutzerseitig mit zu verdampfendem klaren Wasser füllbar ist,
- das Aufnahmemittel als ein nutzerseitig entleerbarer, entnehmbarer zweiter Tank (12) ausgebildet ist und
- das Haushaltsgargerät (15) einen Flüssigkeitskreislauf umfasst und dazu eingerichtet ist, während eines Reinigungsablaufs das flüssige Behandlungsmittel in dem Flüssigkeitskreislauf umzuwälzen,
- wobei der Garraum (2) einen Teil des Flüssigkeitskreislaufs darstellt und der Flüssigkeitskreislauf keinen Tank (12; 6) als eine Komponente aufweist.

2. Haushaltsgargerät (15) nach Anspruch 1, **dadurch gekennzeichnet, dass** das Wasser aus dem ersten Tank (6) über einen fest in dem Haushaltsgargerät angeordneten, gegen den Garraum (2) absperrbaren Zwischenspeicher in den Garraum (2) verbringbar ist.

3. Haushaltsgargerät (15) nach einem der vorhergehenden Ansprüche, **dadurch gekennzeichnet, dass** der zweite Tank (12) außerhalb des Garraums (2) angeordnet ist und mittels einer Absperrvorrichtung (16) mit einem Boden (9) des Garraums (2) verbindbar ist.

4. Haushaltsgargerät (15) nach einem der vorhergehenden Ansprüche, **dadurch gekennzeichnet, dass** die mindestens eine Dosiervorrichtung (K) mindestens eine Wegwerf-Kartusche mit mehreren Kammern (C1, C2), in denen jeweilige Behandlungszusätze (B1, B2) untergebracht sind, aufweist, wobei die Dosieröffnungen der Kammern (C1, C2) dem Garraum (2) ausgesetzt sind, um die Behandlungszusätze (B1, B2) in den Garraum (2) abzugeben.

5. Haushaltsgargerät (15) nach Anspruch 4, **dadurch gekennzeichnet, dass**
- die Kammern (C1, C2) durch jeweilige temperaturabhängig schmelzender Absperrwände gegen den Garraum (2) abgetrennt sind,
- die Absperrwände eine unterschiedliche Schmelztemperatur aufweisen und
- das Haushaltsgargerät (15) dazu eingerichtet ist, eine Garraumtemperatur entsprechend einem Zeitpunkt der gewünschten Abgabe eines Behandlungszusatzes (B1, B2) einzustellen.

6. Haushaltsgargerät (15) nach Anspruch 5, **dadurch gekennzeichnet, dass** das erste Behandlungsmittel ein alkalisches Fluid ist und das zweite Behandlungsmittel ein saures Fluid ist.

7. Haushaltsgargerät (15) nach einem der vorhergehenden Ansprüche, **dadurch gekennzeichnet, dass** das Haushaltsgargerät (15 ) mindestens einen Sensor (14) zum Detektieren mindestens einer Eigenschaft eines Inhalts des zweiten Tanks (12) aufweist, wobei der mindestens eine Sensor (14) einen pH-Sensor und/oder einen Temperatursensor umfasst.

8. Haushaltsgargerät (15) nach Anspruch 7, **dadurch gekennzeichnet, dass** zumindest der zweite Tank (12) durch das Haushaltsgargerät (1) abhängig von einem durch mindestens einen Sensor detektierten Messwert wahlweise gegen eine Entnahme verriegelbar und zur Entnahme entriegelbar ist.

9. Verfahren (S1-S14) zum Betreiben eines Haushaltsgargeräts (15) nach einem der vorhergehenden Ansprüche, bei dem in einem Reinigungsablauf mittels des Haushaltsgargeräts (15)
- aus einem ersten, nutzerseitig füllbaren ersten Tank (6) stammendes klares Wasser in einen Garraum (2) verbracht wird (S4),
- ein erster Behandlungszusatz (B1) in den Garraum (2) zugegeben wird, um mit dem Wasser ein erstes flüssiges Behandlungsmittel zu bilden (S5),
- das erste Behandlungsmittel für eine erste Zeitdauer auf den Garraum (2) einwirkt (S6), während es in einem Flüssigkeitskreislauf umgewälzt wird, der den Garraum (2), aber keinen Tank (12; 6) umfasst,
- das erste Behandlungsmittel in einen nutzerseitig entleerbaren, entnehmbaren zweiten Tank (12) abgelassen wird (S7),
- erneut aus dem ersten Tank (6) stammendes Wasser in den Garraum (2) verbracht wird (S8),
- ein zweiter Behandlungszusatz (B2) in den Garraum (2) verbracht wird, um mit dem Wasser ein zweites flüssiges Behandlungsmittel zu bilden (S9),
- das zweite Behandlungsmittel für eine zweite Zeitdauer auf den Garraum (2) einwirkt (S10), während es in dem Flüssigkeitskreislauf umgewälzt wird, und
- das zweite Behandlungsmittel in den nutzerseitig entleerbaren zweiten Tank (12) abgelassen wird (S11).

10. Verfahren (S1-S14) nach Anspruch 9, bei dem
- der erste Behandlungszusatz (B1) aus einer ersten Kammer (C1) einer Wegwerf-Kartusche in den Garraum (2) zugegeben wird,
- der zweite Behandlungszusatz (B2) aus einer zweiten Kammer (C2) der Wegwerf-Kartusche in den Garraum (2) zugegeben wird,
- die Kammern (C1, C2) jeweilige temperaturabhängig schmelzende Verschlusselemente aufweisen, wobei eine Schmelztemperatur des Verschlusselements der ersten Kammer (C1) niedriger als eine Schmelztemperatur des Verschlusselements der zweiten Kammer (C2) ist und
- eine Garraumtemperatur entsprechend einem Zeitpunkt der gewünschten Abgabe des jeweiligen Behandlungszusatzes (B1, B2) mittels des Haushaltsgargeräts (15) eingestellt wird.

11. Verfahren (S1-S14) nach einem der Ansprüche 9 bis 10, bei dem mindestens ein pH-Wert und/oder eine Temperaturwert eines Inhalts des zweiten Tanks (12) gemessen wird.

12. Verfahren (S1-S14) nach Anspruch 11, bei dem zumindest der zweite Tank (12) durch das Haushaltsgargerät (15) abhängig von dem mindestens einen pH-Wert und/oder Temperaturwert wahlweise gegen eine Entnahme verriegelbar und zur Entnahme entriegelbar ist.

13. Verfahren (S1-S14) nach einem der Ansprüche 9 bis 12, bei dem das zweite Behandlungsmittel eine das erste Behandlungsmittel neutralisierende Wirkung aufweist.

14. Verfahren (S1-S14) nach einem der Ansprüche 9 bis 13, bei dem die Behandlungsmittel mittels mindestens eines Heizelements (3) des Haushaltsgargeräts (15) erwärmt werden.

## Claims

1. Household cooking appliance (15) with a steam cooking function, having
- a cooking compartment (2),
- at least one metering device (K) for the successive addition of multiple treatment additives (B1, B2) to water to form a respective liquid treatment agent, wherein the metering device (K) is designed to add the treatment additives (B1, B2) on the appliance side,
- wherein the cooking compartment (2) can be treated successively by the multiple treatment agents, and
- a receiving means for jointly receiving the treatment agents after the respective treatment of the cooking compartment (2),
**characterised in that**
- the household cooking appliance (1) has a first tank (6) which can be filled with the water by the user,
- the first tank (6) can be filled by the user with clear water to be evaporated in order to perform the steam cooking function and to form the respective liquid treatment agent,
- the receiving means is embodied as a second tank (6) which can be emptied and removed by the user and
- the household cooking appliance (15) comprises a liquid circuit and is designed to circulate the liquid treatment agent in the liquid circuit during a cleaning process,
- wherein the cooking compartment (2) represents a part of the liquid circuit and the liquid circuit does not have a tank (12; 6) as a component.

2. Household cooking appliance (15) according to claim 1, **characterised in that** the water from the first tank (6) can be conveyed into the cooking compartment (2) via an intermediate storage device which is permanently arranged in the household cooking appliance and can be shut off from the cooking compartment (2).

3. Household cooking appliance (15) according to one of the preceding claims, **characterised in that** the second tank (12) is arranged outside the cooking compartment (2) and can be connected to a base (9) of the cooking compartment (2) by means of a shut-off device (16).

4. Household cooking appliance (15) according to one of the preceding claims, **characterised in that** the at least one metering device (K) has at least one disposable cartridge with multiple chambers (C1, C2) in which respective treatment additives (B1, B2) are accommodated, wherein the metering openings of the chambers (C1, C2) are exposed to the cooking compartment (2) in order to deliver the treatment additives (B1, B2) into the cooking compartment (2).

5. Household cooking appliance (15) according to claim 4, **characterised in that**
- the chambers (C1, C2) are separated from the cooking compartment (2) by respective temperature-dependent liquescent barrier walls,
- the barrier walls have a different liquescent temperature and
- the household cooking appliance (15) is designed to set a cooking compartment temperature in accordance with a time of the desired delivery of a treatment additive (B1, B2).

6. Household cooking appliance (15) according to claim 5, **characterised in that** the first treatment agent is an alkaline fluid and the second treatment agent is an acidic fluid.

7. Household cooking appliance (15) according to one of the preceding claims, **characterised in that** the household cooking appliance (15) has at least one sensor (14) for detecting at least one property of the contents of the second tank (12), wherein the at least one sensor (14) comprises a pH sensor and/or a temperature sensor.

8. Household cooking appliance (15) according to claim 7, **characterised in that** at least the second tank (12) can optionally be locked by the household cooking appliance (1) against removal and unlocked for removal as a function of a measured value detected by at least one sensor.

9. Method (S1-S14) for operating a household cooking appliance (15) according to one of the preceding claims, in which, in a cleaning procedure carried out by the household cooking appliance (15)
- clear water coming from a first tank (6) which can be filled by the user is conveyed (S4) into a cooking compartment (2),
- a first treatment additive (B1) is added to the cooking compartment (2) in order to form (S5) a first liquid treatment agent with the water,
- the first treatment agent acts (S6) on the cooking compartment (2) for a first period of time, while it is circulated in a liquid circuit which comprises the cooking compartment (2) but not a tank (12; 6),
- the first treatment agent is discharged (S7) into a second tank (12) that can be emptied and removed by the user,
- water from the first tank (6) is again conveyed (S8) into the cooking compartment (2),
- a second treatment additive (B2) is conveyed into the cooking compartment (2) in order to form (S9) a second liquid treatment agent with the water,
- the second treatment agent acts (S10) on the cooking compartment (2) for a second period of time, while it is circulated in the liquid circuit, and
- the second treatment agent is discharged (S11) into the second tank (12) which can be emptied by the user.

10. Method (S1-S14) according to claim 9, in which
- the first treatment additive (B1) is added into the cooking compartment (2) from a first chamber (C1) of a disposable cartridge,
- the second treatment additive (B2) is added into the cooking compartment (2) from a second chamber (C2) of the disposable cartridge,
- the chambers (C1, C2) have respective temperature-dependent liquescent closure elements, wherein a liquescent temperature of the closure element of the first chamber (C1) is lower than a liquescent temperature of the closure element of the second chamber (C2) and
- a cooking compartment temperature is set by means of the household cooking appliance (15) in accordance with a time point of the desired delivery of the respective treatment additive (B1, B2).

11. Method (S1-S14) according to one of claims 9 to 10, in which at least one pH value and/or a temperature value of the contents of the second tank (12) is measured.

12. Method (S1-S14) according to claim 11, in which at least the second tank (12) can optionally be locked by the household cooking appliance (15) against removal and unlocked for removal as a function of the at least one pH value and/or temperature value.

13. Method (S1-S14) according to one of claims 9 to 12, in which the second treatment agent has an effect neutralising the first treatment agent.

14. Method (S1-S14) according to one of claims 9 to 13, in which the treatment agents are heated by means of at least one heating element (3) of the household cooking appliance (15).

## Revendications

1. Appareil ménager de cuisson (15) comprenant une fonction de cuisson à la vapeur, présentant
- un espace de cuisson (2),
- au moins un dispositif doseur (K) pour l'adjonction successive de plusieurs additifs de traitement (B1, B2) à de l'eau pour la formation d'un moyen de traitement liquide respectif, le dispositif doseur (K) étant conçu pour ajouter les additifs de traitement (B1, B2) côté appareil,
- dans lequel l'espace de cuisson (2) peut être traité successivement au moyen des plusieurs moyens de traitement, et
- un moyen de logement pour le logement commun des moyens de traitement après le traitement respectif de l'espace de cuisson (2),
**caractérisé en ce que**
- l'appareil ménager de cuisson (1) présente un premier réservoir (6) pouvant être rempli avec de l'eau côté utilisateur,
- le premier réservoir (6) peut être rempli côté utilisateur avec de l'eau claire à évaporer pour la réalisation de la fonction de cuisson à la vapeur et pour la formation du moyen de traitement liquide respectif,
- le moyen de logement est réalisé en tant qu'un deuxième réservoir (12) amovible, pouvant être vidé côté utilisateur, et
- l'appareil ménager de cuisson (15) comprend un circuit de liquide et est conçu pour faire circuler le moyen de traitement liquide dans le circuit de liquide pendant une opération de nettoyage,
- dans lequel l'espace de cuisson (2) représente une partie du circuit de liquide et dans lequel le circuit de liquide ne présente pas de réservoir (12 ; 6) en tant qu'un composant.

2. Appareil ménager de cuisson (15) selon la revendication 1, **caractérisé en ce que** l'eau provenant du premier réservoir (6) peut être amenée dans l'espace de cuisson (2) par l'intermédiaire d'un réservoir intermédiaire disposé de manière fixe dans l'appareil ménager de cuisson, pouvant être verrouillé contre l'espace de cuisson (2).

3. Appareil ménager de cuisson (15) selon l'une quelconque des revendications précédentes, **caractérisé en ce que** le deuxième réservoir (12) est disposé à l'extérieur de l'espace de cuisson (2) et peut être relié à un fond (9) de l'espace de cuisson (2) au moyen d'un dispositif de verrouillage (16).

4. Appareil ménager de cuisson (15) selon l'une quelconque des revendications précédentes, **caractérisé en ce que** l'au moins un dispositif doseur (K) comprend au moins une cartouche jetable comprenant plusieurs chambres (C1, C2) dans lesquelles des additifs de traitement (B1, B2) respectifs sont logés, les ouvertures de dosage des chambres (C1, C2) étant exposées vers l'espace de cuisson (2) afin de décharger les additifs de traitement (B1, B2) dans l'espace de cuisson (2).

5. Appareil ménager de cuisson (15) selon la revendication 4, **caractérisé en ce que**
- les chambres (C1, C2) sont séparées par rapport à l'espace de cuisson (2) par des parois de verrouillage respectives pouvant être fondues en fonction de la température,
- les parois de verrouillage présentent une température de fusion différente, et
- l'appareil ménager de cuisson (15) est conçu pour régler une température de l'espace de cuisson conformément à un moment de la décharge souhaitée d'un additif de traitement (B1, B2).

6. Appareil ménager de cuisson (15) selon la revendication 5, **caractérisé en ce que** le premier moyen de traitement est un fluide alcalin et **en ce que** le deuxième moyen de traitement est un fluide acide.

7. Appareil ménager de cuisson (15) selon l'une quelconque des revendications précédentes, **caractérisé en ce que** l'appareil ménager de cuisson (15) comprend au moins un capteur (14) destiné à détecter au moins une caractéristique d'un contenu du deuxième réservoir (12), l'au moins un capteur (14) comprenant un capteur de pH et/ou un capteur de température.

8. Appareil ménager de cuisson (15) selon la revendication 7, **caractérisé en ce qu'**au moins le deuxième réservoir (12) peut être sélectivement verrouillé contre un prélèvement et déverrouillé pour la décharge par l'appareil ménager de cuisson (1) en fonction d'une valeur de mesure détectée par au moins un capteur.

9. Procédé (S1- S14) de fonctionnement d'un appareil ménager de cuisson (15) selon l'une quelconque des revendications précédentes, dans lequel pendant une opération de nettoyage, au moyen de l'appareil ménager de cuisson (15),
- de l'eau claire provenant d'un premier réservoir (6) pouvant être rempli côté utilisateur est amenée (S4) dans un espace de cuisson (2),
- un premier additif de traitement (B1) est ajouté dans l'espace de cuisson (2) afin, avec l'eau, de former un premier moyen de traitement liquide (S5),
- le premier moyen de traitement agit sur l'espace de cuisson (2) pour une première période de temps (S6) pendant qu'il est mis en circulation dans un circuit de liquide qui comprend l'espace de cuisson (2) mais ne comprend pas de réservoir (12 ; 6),
- le premier moyen de traitement est évacué dans un deuxième réservoir (12) amovible pouvant être vidé côté utilisateur (S7)
- l'eau provenant du premier réservoir (6) est de nouveau amenée (S8) dans l'espace de cuisson (2),
- un deuxième additif de traitement (B2) est amené dans l'espace de cuisson (2) afin, avec l'eau, de former un deuxième moyen de traitement liquide (S9),
- le deuxième moyen de traitement agit sur l'espace de cuisson (2) pour une deuxième période de temps (S10) pendant qu'il est mis en circulation dans le circuit de liquide, et
- le deuxième moyen de traitement est évacué dans le deuxième réservoir (12) pouvant être vidé côté utilisateur (S11).

10. Procédé (S1- S14) selon la revendication 9, dans lequel
- le premier additif de traitement (B1) est ajouté dans l'espace de cuisson (2) à partir d'une première chambre (C1) d'une cartouche jetable,
- le deuxième additif de traitement (B2) est ajouté dans l'espace de cuisson (2) à partir d'une deuxième chambre (C2) de la cartouche jetable,
- les chambres (C1, C2) présentent des éléments de fermeture respectifs fondant en fonction de la température, une température de fusion de l'élément de fermeture de la première chambre (C1) étant inférieure à une température de fusion de l'élément de fermeture de la deuxième chambre (C2), et
- une température de l'espace de cuisson est réglée au moyen de l'appareil ménager de cuisson (15) conformément à un moment de la décharge souhaitée de l'additif de traitement respectif (B1, B2).

11. Procédé (S1 - S14) selon l'une quelconque des revendications 9 à 10, dans lequel au moins une valeur de pH et/ou une valeur de température d'un contenu du deuxième réservoir (12) sont mesurées.

12. Procédé (S1- S14) selon la revendication 11, dans lequel au moins le deuxième réservoir (12) peut être sélectivement verrouillé contre un prélèvement et déverrouillé pour la décharge par l'appareil ménager de cuisson (15) en fonction de l'au moins une valeur de pH et/ou de la valeur de température.

13. Procédé (S1 - S14) selon l'une quelconque des revendications 9 à 12, dans lequel le deuxième moyen de traitement présente un effet neutralisant le premier moyen de traitement.

14. Procédé (S1 - S14) selon l'une quelconque des revendications 9 à 13, dans lequel les moyens de traitement sont échauffés au moyen d'au moins un élément chauffant (3) de l'appareil ménager de cuisson (15).
